# EUROPÄISCHE PATENTSCHRIFT

(11) **EP 0 566 761 B1**
(45) Veröffentlichungstag und Bekanntmachung des Hinweises auf die Patenterteilung: **20.08.1997**
(21) Anmeldenummer: 92106917.5
(22) Anmeldetag: 22.04.1992
(51) Int. Cl.: B24D 9/08, B24D 13/16

(54) **Lamellenschleifscheibe**
Flapsanding disc
Disque de meulage à lamelles

(43) Veröffentlichungstag der Anmeldung: 27.10.1993
(73) Patentinhaber: DIPL.-ING. GUENTER WENDT GmbH, D-51570 Windeck (DE)
(72) Erfinder: DIPL.-ING. GUENTER WENDT GmbH, D-51570 Windeck (DE)
(74) Vertreter: Fechner, Joachim, Dr.-Ing.

(56) Entgegenhaltungen:
- DE-U- 8 816 445
- US-A- 2 657 509
- US-A- 3 562 968
- US-A- 4 683 683

## Beschreibung

Die Erfindung betrifft eine Lamellenschleifscheibe mit einem kreisförmigen Tragteller, der mit einer koaxialen Einspannöffnung zur Verbindung mit der Motorwelle versehen ist und auf dessen Vorderseite sich schuppenartig überdeckende Schleiflamellen mit Klebstoff befestigt sind.

Diese aus DE-U-88 16 445 bekannte Lamellenschleifscheibe wird mittels einer Schraube direkt auf der Motorwelle befestigt. Nachdem die Lamellenschleifscheibe verbraucht ist, wird sie von der Maschine gelöst und durch eine neue Scheibe ersetzt. Das Auf- und Abspannen der Scheibe ist arbeits- und zeitaufwendig und hat Stillstandszeiten der Maschine zur Folge. Der Materialverbrauch ist erheblich, da bei Abnutzung die ganze Schleifscheibe verworfen wird.

Der Erfindung liegt die Aufgabe zugrunde, eine Lamellenschleifscheibe zu schaffen, die nach Verbrauch schneller und müheloser als die bekannten Scheiben gewechselt werden kann, so daß die Unterbrechungszeiten verkürzt werden. Darüber hinaus soll auch der Materialaufwand für die Schleifscheibe verringert werden. Weitere Vorteile ergeben sich aus der nachfolgenden Beschreibung.

Diese Aufgabe wird bei der eingangs genannten Lamellenschleifscheibe erfindungsgemäß dadurch gelöst, daß der Tragteller aus einem die Schleiflamellen tragenden Tellerring und einem von der Rückseite des Tellerrings in seine Durchbrechung einschraubbaren, die Einspannöffnung aufweisenden Einspannring besteht. Bei der erfindungsgemäßen Lamellenschleifscheibe mit zweiteiligem Tragteller bleibt der Einspannring beim Scheibenwechsel eingespannt auf der Motorwelle. Lediglich der Tellerring mit den verbrauchten Schleiflamellen wird vom Einspannring gelöst und durch einen Tellerring mit neuen Schleiflamellen ersetzt. Dieser Austausch des Tellerrings erfordert weniger Zeit und Arbeit als das Aus- und Einspannen der ganzen Scheibe, da der Tellerring mit den abgenutzten Schleiflamellen durch einen einzigen Schraubvorgang von dem auf der Welle verbleibenden Einspannring gelöst bzw. auf ihm befestigt werden kann. Da der die Schleiflamellen tragende auszutauschende Tellerring weniger Material als die herkömmliche Scheibe mit einteiligem Tragteller erfordert, ergibt sich auch insofern eine Kosteneinsparung.

Zweckmäßigerweise ist die Durchbrechung von einer zylindrischen oder konischen Innenseite desTellerrings begrenzt, und hat der Einspannring dementsprechend eine zylindrische bzw. konische Außenseite. Dabei sind vorzugsweise auf der Innenseite des Tellerrings und auf der Außenseite des Einspannrings korrespondierende Gewindegänge ausgebildet. Vorzugsweise sind der Einspannring und der Tellerring mit einem mehrgängigen, z.B. dreigängigen Gewinde versehen. Die Steigung der Gewindegänge liegt vorzugsweise in dem Bereich von 8 bis 20 mm, insbesondere in dem Bereich von 10 bis 14 mm. Durch die relativ große Steigung der Gewindegänge ist es möglich, den Tellerring nach Abnutzung der Schleiflamellen relativ leicht vom Einspannring zu lösen.

Nach der bevorzugten Ausführungsform der Erfindung sind die Steigung der Gewindegänge des Tellerrings und die Steigung der schuppenartig angeordneten Schleiflamellen entgegengesetzt. Rotiert bei dieser Anordnung die Scheibe in der Weise auf dem Werkstück, daß die Lamellen "mit dem Strich" beaufschlagt werden, wird gleichzeitig das Gewinde zwischen Tellerring und Spannring festgezogen, so daß eine sichere Befestigung der Scheibe gewährleistet wird.

Zweckmäßigerweise ist an dem Einspannring und/oder dem Tellerring ein die gegenseitige Schraubbewegung der beiden Ringe begrenzender Anschlagbund ausgebildet. Bei der Benutzung der Lamellenschleifscheibe bewirkt das dann am Tellerring wirksame Drehmoment, daß die beiden Ringe in der Anschlagposition gehalten werden.

Bei der erfindungsgemäßen Scheibe mit zweiteiligem Tragteller können der Einspannring und der Tellerring aus gleichem oder aus unterschiedlichem Material bestehen. Vorzugsweise besteht der Einspannring aus Metall, z.B. Leichtmetall, und der Tellerring aus Kunststoff. Dadurch wird dem Rechnung getragen, daß der Tellerring nur eine der Abnutzungszeit der Schleiflamellen entsprechende Standzeit zu haben braucht, während der Einspannring eine längere Lebensdauer haben muß.

Zweckmäßigerweise ist der Spannflansch des Einspannrings an der Rückseite dieses Rings, d.h. der der Schleiflamellenlage abgewandten Seite ausgebildet. Hierdurch wird das Einspannen des Einspannrings erleichtert und die Einspannung von der Schleifebene zurückgesetzt.

Die Erfindung wird nachfolgend an Hand der Zeichnung näher beschrieben. Es zeigen
Figur 1 den Axialschnitt des Tellerrings einer ersten Ausführungsform der erfindungsgemäßen Lamellenschleifscheibe;
Figur 2 die Seitenansicht des zu dem Tellerring nach Figur 1 gehörigen Einspannrings;
Figur 3 den Axialschnitt des Einspannrings nach Figur 2; und
Figur 4 die Draufsicht auf einen Quadranten der zweiteiligen Scheibe nach den Figuren 1 bis 3.

Nach dem in Figur 1 gezeigten Schnitt ist auf die Vorderseite 1^{a} des Tellerrings 1 eine Schicht aus schuppenartig übereinander geschobenen Schleiflamellen 2 mittels eines Klebstoffs aufgeklebt. Die Lamellen bestehen beispielsweise aus Schleifleinen und sind z.B. mit einem Kunstharzkleber untereinander und mit dem Tellerring 1 verbunden. Der Tellerring hat eine koaxiale zylindrische Durchbrechung 3, die zur Aufnahme eines Einspannrings 4 dient. Auf der Innenseite 5 des Tellerings 1 sind drei separate Teilgewindegänge 6 ausgebildet, von denen in Figur 1 in der Ansicht der Innenseite 5 nur zwei sichtbar sind.

Der Einspannring 4 hat eine zylindrische Außenseite 7, auf der ebenfalls drei Teilgewindegänge 8 vorgesehen sind (vergl. Figuren 2 und 3), die es gestatten, den Einspannring 4 in die Durchbrechung 3 des Tellerrings 1 einzuschrauben. An der Rückseite des Einspannrings 4 ist ein umlaufender Bund 9 angeformt, der nach dem vollständigen Einschrauben des Spannrings 4 in die Durchbrechung 3 auf der Rückseite des Tellerrings 1 zur Anlage kommt und dadurch den Einschraubvorgang begrenzt. Aus dem in Figur 3 gezeigten Axialschnitt des Einspannrings ist ersichtlich, daß dieser Ring rückseitig in der mit dem Bund 9 zusammenfallenden Ebene einen Innenflansch 10 mit koaxialer kreisförmiger Öffnung 11 aufweist. Der Flansch 10 mit der Öffnung 11 dient zum Aufspannen des Einspannrings 4 auf die Welle eines Motors, wobei der gegenüber der Schleifebene zurückliegende Flansch 10 eine Einspannung ohne Beeinträchtigung des Schleifvorgangs ermöglicht.

Aus der in Figur 4 gezeigten Draufsicht ist die schuppenartige Aufeinanderlage der Schleiflamellen 2 auf dem Tellerring 1 ersichtlich. Dabei ist erkennbar, daß die Neigung der einzelnen Schleiflamellen 2 in Bezug auf die Achse 12 der Scheibe entgegengesetzt der Neigung der Gewindegänge 6 ist (vergl. auch Figur 1).

## Patentansprüche

1. Lamellenschleifscheibe mit einem kreisförmigen Tragteller, der mit einer koaxialen Einspannöffnung zur Verbindung mit der Motorwelle versehen ist und auf dessen Vorderseite sich schuppenartig überdeckende Schleiflamellen mit Klebstoff befestigt sind, dadurch gekennzeichnet, daß der Tragteller aus einem die Schleiflamellen (2) tragenden Tellerring (1) und einem von der Rückseite des Tellerrings (1) in seine Durchbrechung (3) einschraubbaren, die Einspannöffnung (11) aufweisenden Einspannring (4) besteht.

2. Scheibe nach Anspruch 1, dadurch gekennzeichnet, daß die Durchbrechung (3) von einer zylindrischen oder konischen Innenseite (5) des Tellerrings (1) begrenzt ist und der Einspannring (4) dementsprechend eine zylindrische bzw. konische Außenseite (7) hat.

3. Scheibe nach Anspruch 2, dadurch gekennzeichnet, daß auf der Innenseite (5) des Tellerings (1) und der Außenseite (7) des Einspannrings (4) Gewindegänge (6 bzw. 8) ausgebildet sind.

4. Scheibe nach einem der Ansprüche 1 bis 3, dadurch gekennzeichnet, daß der Einspannring (4) und der Tellerring (1) mit einem mehrgängigen, vorzugsweise dreigängigen bis sechsgängigen Gewinde (6,8) versehen ist.

5. Scheibe nach einem der Ansprüche 1 bis 4, dadurch gekennzeichnet, daß die Steigung der Gewindegänge (6) des Tellerrings (1) und die Steigung der schuppenartig angeordneten Schleiflamellen (2) entgegengesetzt sind.

6. Scheibe nach einem der Ansprüche 1 bis 5, dadurch gekennzeichnet, daß an dem Einspannring (4) und/oder dem Tellerring (1) ein die gegenseitige Schraubbewegung der beiden Ringe begrenzender Anschlagbund (9) ausgebildet ist.

7. Scheibe nach einem der Ansprüche 1 bis 6, dadurch gekennzeichnet, daß der Einspannring (4) aus Metall oder Kunststoff und der Tellerring (1) aus Kunststoff oder Metall besteht.

8. Scheibe nach einem der Ansprüche 1 bis 7, dadurch gekennzeichnet, daß ein Innenflansch (10) an der Rückseite des Einspannrings (4) ausgebildet ist.

## Claims

1. Flapsansing disc with a circular support plate which is provided with a coaxial clamping aperture for coupling to the motor shaft and on the front of which flaky sanding flaps are fastened by an adhesive, characterized in that the support plate consists of a plate ring (1) carrying the sanding flaps (2) and a clamping ring (4) having the clamping aperture (11) and being adapted to be screwed into the opening (3) of the plate ring (1) from its rear side.

2. Disc according to claim 1, characterized in that the opening (3) is limited by a cylindrical or conical inner side (5) of the plate ring (1), and the clamping ring (4) accordingly has a cylindrical or conical outside (7).

3. Disc according to claim 2, characterized in that threads (6,8) are formed on the inner side (5) of the plate ring (1) and on the outside (7) of the clamping ring (4).

4. Disc according to any of the claims 1 to 3, characterized in that the clamping ring (4) and the plate ring (1) are provided with a multiple, preferably a triple to a sextuple thread (6,8).

5. Disc according to any of the claims 1 to 4, characterized in that the pitch of the screw threads (6) of the plate ring (1) is opposite to the pitch of the flakily arranged sanding flaps (2).

6. Disc according to any of the claims 1 to 5, characterized in that a stop collar (9) is formed at the clamping ring (4) and/or at the plate ring (1) said stop collar limiting the mutual screw movement of both rings.

7. Disc according to any of the claims 1 to 6, characterized in that the clamping ring (4) consists of metal or plastics and the plate ring (1) consists of plastics or metal.

8. Disc according to any of the claims 1 to 7, characterized in that an interior flange (10) is formed at the rear side of the clamping ring (4).

## Revendications

1. Disque de meulage à lamelles comprenant un support circulaire en forme d'assiette qui est muni d'une ouverture coaxiale d'encastrement pour la liaison avec l'arbre de moteur et sur le côté avant duquel sont fixées avec un adhésif des lamelles de meulage de recouvrement en forme d'écailles, caractérisé en ce que le support en forme d'assiette est constitué par un anneau (1) en forme d'assiette portant les lamelles de meulage (2) et par un anneau d'encastrement (4) qui peut être introduit par vissage dans son perçage (3) à partir du côté dorsal de l'anneau (1) en forme d'assiette, présentant l'ouverture d'encastrement (11).

2. Disque selon la revendication 1, caractérisé en ce que le perçage (3) est délimité par un côté interne (5) cylindrique ou conique de l'anneau (1) en forme d'assiette et l'anneau d'encastrement (4) possède de manière correspondante un côté externe (7) cylindrique, respectivement conique.

3. Disque selon la revendication 2, caractérisé en ce que sur le côté interne (5) de l'anneau (1) en forme d'assiette et sur le côté externe (7) de l'anneau d'encastrement (4), sont formés des pas de vis (6, respectivement 8).

4. Disque selon l'une quelconque des revendications 1 à 3, caractérisé en ce que l'anneau d'encastrement (4) et l'anneau (1) en forme d'assiette sont munis d'un filet de vis présentant un filetage multiple, de préférence un filetage à trois pas à un filetage à six pas.

5. Disque selon l'une quelconque des revendications 1 à 4, caractérisé en ce que la pente des filets de vis (6) de l'anneau (1) en forme d'assiette et la pente des lamelles de meulage (2) disposées à la manière d'écailles sont opposées.

6. Disque selon l'une quelconque des revendications 1 à 5, caractérisé en ce que, sur l'anneau d'encastrement (5) et/ou sur l'anneau (1) en forme d'assiette, est réalisé un collet de butée (9) délimitant le mouvement de vissage opposé des deux anneaux.

7. Disque selon l'une quelconque des revendications 1 à 6, caractérisé en ce que l'anneau d'encastrement (4) constitué en métal ou en une matière synthétique et l'anneau (1) en forme d'assiette est constitué en une matière synthétique ou en métal.

8. Disque selon l'une quelconque des revendications 1 à 7, caractérisé en ce qu'une bride interne (10) est réalisée sur le côté dorsal de l'anneau d'encastrement (4).
